# EUROPÄISCHE PATENTSCHRIFT

(11) **EP 2 696 721 B1**
(45) Veröffentlichungstag und Bekanntmachung des Hinweises auf die Patenterteilung: **07.02.2018**
(21) Anmeldenummer: 12716335.0
(22) Anmeldetag: 12.04.2012
(51) Int. Cl.: A45D 34/04, A45D 40/20, A45D 40/26

(54) **KOSMETIK-SPENDER**
COSMETIC DISPENSER
DISTRIBUTEUR DE PRODUITS COSMÉTIQUES

(30) Priorität: 14.04.2011 DE 102011007405
(43) Veröffentlichungstag der Anmeldung: 19.02.2014
(73) Patentinhaber: Aptar Radolfzell GmbH, 78315 Radolfzell (DE)
(72) Erfinder: BRUDER, Thomas, 78467 Konstanz (DE)
(74) Vertreter: Patentanwaltskanzlei Cartagena
(86) Internationale Anmeldenummer: PCT/EP2012/056715
(87) Internationale Veröffentlichungsnummer: WO 2012/140161

(56) Entgegenhaltungen:
- EP-A2- 0 316 007
- WO-A2-2008/061041
- GB-A- 2 362 354
- US-A- 2 743 042
- US-A1- 2006 065 677

## Beschreibung

Die Erfindung betrifft einen Kosmetikspender in Stiftform. Ein solcher Kosmetikspender weist ein sich in einer Haupterstreckungsrichtung erstreckendes Gehäuse und eine Austragöffnung an einem Stirnende des Gehäuses auf. Weiterhin verfügt ein solcher gattungsgemäßer Spender über einen innerhalb des Gehäuses angeordneten Flüssigkeitsspeicher und eine Pumpeinrichtung, die über eine an einer Mantelfläche des Gehäuses angeordnete Betätigungshandhabe betätigt werden kann und die eine Pumpkammer aufweist, welche an einer Eingangsseite mit dem Flüssigkeitsspeicher und an einer Ausgangsseite mit der Austragöffnung verbunden ist.

Ein gattungsgemäßer Kosmetikspender weist als hervorstechendes Merkmal eine besondere Außenform auf. Diese Außenform hat die Form eines Stiftes, entspricht also bezüglich Länge und Durchmesser etwa den Maßen eines üblichen Füllfederhalters oder dergleichen. Diese Gattung von Kosmetikspendern, die hinsichtlich ihrer äußeren Formgebung einem Stift angepasst sind, spielt eine besondere Rolle unter den Kosmetikspendern, da Spender dieser Gattung besonders transportabel sind und insbesondere auch dort aufbewahrt werden können, wo üblicherweise Stifte aufbewahrt werden. Erheblicher jedoch ist, dass sie, wenn sie ähnlich einem Stift manuell in einer Art geführt werden, die eine besonders hohe Genauigkeit beim Applizieren des kosmetischen Mediums ermöglicht. Solche mittels eines gattungsgemäßen Spenders ausgetragene Medien können beispielsweise Abdeckmedien, Lipgloss oder Lidschatten-Flüssigkeit beinhalten. Sie können auch als Eyeliner verwendet werden.

Gattungsgemäße Austragvorrichtungen sind aus dem Stand der Technik bekannt. So ist beispielsweise aus der US 6,200,055 ein Spender in Stiftform bekannt, bei dem eine schwenkbare Handhabe an einer Mantelfläche des Gehäuses vorgesehen ist. Diese wirkt über eine Schräge auf einen federbelasteten Kolben und lenkt diesen bei Betätigung aus. Hierdurch wird ein Austrag von Flüssigkeit bewirkt.

Eine solche Gestaltung ist zwar hinsichtlich der Handhabung befriedigend. Allerdings geht sie mit einem recht hohen Fertigungsaufwand und hohen Produktionskosten einher. Insbesondere für Einweg-Produkte ist eine solche komplexe Gestaltung nachteilig. Auch lässt sich die erforderliche Mechanik nur schwer ausreichend weit verkleinern, um einen schlanken und somit eleganten Spender zur Verfügung zu stellen.

Aus der US 2006/0065677 A1 ist ein länglicher Flüssigkeitsspender mit einer lateral angeordneten Handhabe bekannt. Diese verfügt über ein Auslassventil, welches durch einen schlauchartigen Körper gebildet wird, der gemeinsam mit einem starren Innenbauteil zur Anlage des schlauchartigen Körpers einen Auslasskanal unterbricht, bis der Flüssigkeitsdruck ausreicht, um den Schlauch vom Innenbauteil abzuheben.

Aus der US 2743042 A ist eine Zahnbürste mit einem integrierten Zahnpasta-Speicher bekannt. Die Zahnbürste verfügt beidseitig über Druckflächen an der Außenseite eines elastischen Hohlkörpers, durch deren Kraftbeaufschlagung Zahnpasta durch ein ebenfalls durch den Hohlkörper gebildetes Auslassventil zu einem Bürstenkopf geleitet wird.

### Aufgabe und Lösung

Aufgabe der Erfindung ist es, einen gattungsgemäßen Kosmetikspender hin Stiftform dahingehend weiterzubilden, dass dieser die Anforderungen kleiner Außenmaße, hoher Dosiergenauigkeit und geringer Herstellungskosten vereint.

Diese Aufgabe wird durch den Anspruch 1 gelöst.

Erfindungsgemäß wird dies durch einen gattungsgemäßen Kosmetikspender in Stiftform erzielt, dessen Pumpkammer zumindest abschnittsweise durch eine formflexible Wandung begrenzt wird, deren Außenseite die Betätigungshandhabe bildet.

Erfindungsgemäß ist demnach vorgesehen, dass die Pumpkammer, welcher vorzugsweise beidseitig durch Ventile gegenüber dem Flüssigkeitsspeicher und der Austragöffnung begrenzt ist, hinsichtlich ihres Innenvolumens dadurch veränderlich ist, dass sie zumindest abschnittsweise durch eine formflexible Wandung begrenzt wird, die zur Reduzierung des Pumpkammervolumens flexibel und elastisch verformbar ist. Diese Verformung wird dabei dadurch ermöglicht, dass die Außenseite der flexiblen Wandung selbst die Betätigungshandhabe bildet und somit für den Benutzer unmittelbar zugänglich ist. Als formflexibel wird eine Wandung verstanden, deren E-Modul kleiner als 0,5 kN/mm² ist, vorzugsweise kleiner als 0,25 kN/mm².

Die den erfindungsgemäßen Spender beschreibenden Merkmale sind wie folgt zu verstehen. Der erfindungsgemäße Kosmetikspender weist eine Stiftform auf. Dies bedeutet, dass er eine Länge von mindestens 90mm in Richtung seiner Haupterstreckungsrichtung aufweist. Vorzugsweise ist diese Länge noch größer und liegt bei mindestens 100mm, insbesondere vorzugsweise bis mindestens 120mm. Der maximale Durchmesser des Kosmetikspenders liegt bei 18mm, vorzugsweise jedoch darunter, insbesondere bei unter 14mm. Das Verhältnis von Länge zu maximalem Durchmesser beträgt vorzugsweise zwischen 14:1 und 8:1.

Diese Maße und Relationen gestatten eine Handhabung, die der eines zum Schreiben vorgesehenen Stiftes gleicht. Der Kosmetikspender kann mit Daumen und Zeigefinger geführt werden, während er gleichzeitig in der Beuge zwischen Daumen und Zeigefinger anliegt. Hierdurch ist es möglich, die Austragöffnung des Spenders sehr genau zu führen, was in Abhängigkeit des kosmetischen Mediums von großer Wichtigkeit ist.

An einer Mantelfläche des Kosmetikspenders ist die Betätigungshandhabe vorgesehen, die durch die Außenseite der innenseitig die Pumpkammer begrenzenden formflexiblen Wandung gebildet wird. Die Pumpkammer als Hauptbestandteil der Pumpeinrichtung ist getrennt von einem Flüssigkeitsspeicher zur Aufnahme des kosmetischen Mediums vorgesehen und mit diesem über einen Kanal, der vorzugsweise ein Einlassventil aufweist, verbunden. Die Reduzierung des Volumens der Pumpkammer zum Zwecke des Austrags des Mediums erfolgt über die Verformung der Betätigungshandhabe, also über das Eindrücken der Betätigungshandhabe in Richtung einer Mittelachse des Kosmetikspenders. Bestimmungsgemäß ist insbesondere vorgesehen, dass die Betätigungshandhabe mit dem Zeigefinger betätigt wird. Sie ist daher zumindest abschnittsweise vorzugsweise zwischen 20mm und 40mm von der Austragöffnung entfernt. Dies entspricht der üblichen Position des Zeigefingers beim Führen eines Stiftes.

Der erfindungsgemäße Kosmetikspender ist aufgrund seiner sehr einfachen Bauweise besonders preisgünstig herzustellen. Darüber hinaus ist die Pumpeinrichtung mit einer mittels der Betätigungshandhabe volumetrisch veränderbaren Pumpkammer besonders geeignet, eine kleine Bauweise des Kosmetikspenders zu ermöglichen, insbesondere im Hinblick auf eine besonders schlanke Gestalt des Spenders.

Erfindungsgemäß vorgesehen ist eine Gestaltung, bei der die formflexible Wandung die Pumpkammer umfänglich umgibt und lediglich an der Eingangsseite und der Ausgangsseite Öffnungen aufweist. Bei einer solchen Gestaltung ist somit die die Pumpkammer umgebende Wandung vollständig aus jenem elastischen Material gefertigt, welches auch die Betätigungshandhabe bildet. Die Wandung der Pumpkammer ist somit mit einem lediglich an der Eingangsseite und der Ausgangsseite offenen Schlauch zu vergleichen. Durch diese Gestaltung entfallen einige Probleme hinsichtlich der Abdichtung der Pumpkammer.

An der Eingangsseite und der Ausgangsseite sind Überdruckventile vorgesehen, wobei an der Ausgangsseite ein bei Überdruck in der Pumpkammer öffnendes Ventil angeordnet ist und wobei an der Eingangsseite ein bei Unterdruck in der Pumpkammer öffnendes Ventil angeordnet ist. Erfindungsgemäß sind die Gehäuseabschnitte des Gehäuses, die bezogen auf die Haupterstreckungsrichtung beidseitig der Betätigungshandhabe vorgesehen sind und somit einerseits die Austragöffnung definieren und andererseits den Flüssigkeitsspeicher begrenzen, als starre Gehäuseabschnitte ausgebildet und miteinander durch einen ebenfalls starren Verbindungsabschnitt verbunden.

Als starr wird im Zusammenhang mit dieser Erfindung ein Gehäuseabschnitt dann angesehen, wenn sein E-Modul größer als 0,5 kN/mm² ist, insbesondere größer als 1,0 kN/mm². Durch einen solchen starren Verbindungsabschnitt wird erreicht, dass der Kosmetikspender von außen eine mit Ausnahme der Betätigungshandhabe weitgehend unveränderliche Form aufweist. Dies ist zum punktgenauen Austragen von Flüssigkeit von Vorteil.

Der Verbindungsabschnitt bildet eine Gegenkraftfläche, die in Umfangsrichtung auf der der Betätigungshandhabe gegenüberliegenden Seite des Gehäuses angeordnet ist. Diese Gegenkraftfläche erleichtert die dosierte Kraftbeaufschlagung der Betätigungshandhabe, da unmittelbar gegenüberliegend zu der an der Mantelfläche vorgesehenen Betätigungshandhabe der Kosmetikspender mittels eines Finger, insbesondere mittels des Daumens, gestützt ist. Somit liegt vorzugsweise bei der Verwendung des Spenders der Daumen des Benutzers an der Gegenkraftfläche an, während mittels des Zeigefingers des Benutzers die Betätigungshandhabe eingedrückt wird.

Erfindungsgemäß ist vorgesehen, dass der starre Verbindungsabschnitt die vorzugsweise schlauchförmig ausgebildete formflexible Wandung umfänglich umgibt und eine Aussparung aufweist, durch die hindurch die Betätigungshandhabe betätigt werden kann. Die als schlauchförmige Wandung ausgebildete formflexible Wandung ist innerhalb einer durch den starren Verbindungsabschnitt gebildeten Hülse angeordnet, die vorzugsweise einen größeren Teil der Mantelfläche des Spenders einnimmt als die Betätigungshandhabe selbst. Zur Betätigung der Betätigungshandhabe ist lediglich eine Aussparung vorgesehen, durch die hindurch die die Betätigungshandhabe bildende formflexible Wandung erreicht werden kann. Bei einer solchen Gestaltung wird der aufgrund des Verbindungsabschnitt nicht zugängliche Teil der flexiblen Wandung, der demzufolge auch nicht bei einer Betätigung verformt wird, dennoch als Teil der flexiblen Wandung im Sinne dieser Erfindung verstanden.

Der Verbindungsabschnitt, insbesondere auch in seiner Gestalt als die formflexiblen Wandung umgebende Hülse, kann als getrenntes Bauteil ausgebildet sein, in welches die formflexible Wandung im Zuge der Montage eingeschoben wird. Als vorteilhaft hat sich eine Gestaltung herausgestellt, bei der die formflexible Wandung und der Verbindungsabschnitt als einstückiges Zweikomponenten-Spritzteil aus unterschiedlichen Materialien ausgebildet sind. Hierdurch wird die Montage erleichtert und die Gefahr von Fehlfunktionen des Spenders verringert.

Erfindungsgemäß ist vorgesehen, dass zumindest eines der Ventile, die den Flüssigkeitsspeicher und die Pumpkammer bzw. die Pumpkammer und die Austragöffnung voneinander trennen, durch einstückig mit der flexiblen Wandung ausgebildete Ventilflächen gebildet wird. Somit übernimmt die flexible Wandung, die auch die Betätigungshandhabe bildet, eine weitere Funktion, indem sie das Auslass- oder das Einlassventil der Pumpkammer bildet. Auf separate Bauteile kann somit teilweise verzichtet werden. Erfindungsgemäß ist dabei eine Gestaltung vorgesehen, bei der die flexible Wandung zwei bei Druckgleichheit beiderseits des Ventils aneinander anliegende Lippen aufweist, die sich bei Überdruck bzw. Unterdruck in der Pumpkammer voneinander lösen und somit ein Ausströmen bzw. Einströmen von Medium gestatten.

### Kurzbeschreibung der Zeichnungen

Weitere Vorteile und Aspekte der Erfindung ergeben sich außer aus den Ansprüchen auch aus der nachfolgenden Beschreibung eines bevorzugten Ausführungsbeispiels der Erfindung, welches nachfolgend anhand der Figuren erläutert wird. Dabei zeigen:
- Fig. 1: einen erfindungsgemäßen kosmetischen Spender in einer Gesamtdarstellung,
- Fig. 2a und 2b: die Pump- und Austrageinheit des Spenders der Fig. 1 in einer geschnittenen Darstellung und einer Explosionsdarstellung,
- Fig. 3: die bestimmungsgemäße Handhabung des Spenders der Fig. 1 und 2 und
- Fig. 3a bis 3e: die Funktionsweise des Spenders der Fig. 1 bis 3.

### Detaillierte Beschreibung des Ausführungsbeispiels

Fig. 1 zeigt einen erfindungsgemäßen kosmetischen Spender in einer Gesamtdarstellung. Dieser kosmetische Spender 10 weist eine stiftförmige, schlanke Gestalt auf. Seine Länge beträgt etwa 120 mm. Sein breitester Durchmesser beträgt etwa 12 mm. Den überwiegenden Teil des Spenders macht ein Flüssigkeitsspeichergehäuse 20 aus, das durch einen hohlrohrförmigen Gehäuseabschnitt 22 und einen darin verschieblich angeordneten Schleppkolben 24 gebildet wird und das eine Flüssigkeitsspeicher 26 umgibt. An dieses Flüssigkeitsspeichergehäuse 20 schließt sich die in den Fig. 2a und 2b separat dargestellte Pump- und Austrageinheit 30 an. Wie sich insbesondere aus Fig. 2b ersehen lässt, verfügt diese Pump- und Austrageinheit 30 über einen Hauptkörper 40, eine Einlassventileinheit 50 sowie eine mittels eines Sicherungsbauteils 62 am Hauptkörper 40 befestigte Applikationsspitze 60 mit Austragöffnung 64. Der Hauptkörper 40 besteht aus zwei Teilkomponenten, die als Zweikomponenten-Spritzgussteil einstückig miteinander verbunden sind. Die äußere dieser Teilkomponenten ist eine Gehäusehülse (Verbindungsabschnitt) 42 aus einem starren Kunststoff. Diese etwa hülsenförmige Teilkomponente weist an ihrem der Applikationsspitze 60 zugewandten Ende eine Rastverdickung 42a zur Festlegung des Sicherungsbauteils 62 auf. An ihrem gegenüberliegenden dem Flüssigkeitsspeicher 26 zugewandten Ende verfügt sie einerseits über eine Rasteinrichtung 42b zum Ankoppeln des hohlrohrförmigen Bauteils (Gehäuseabschnitts) 22 des Flüssigkeitsspeichers 26. Zum anderen verfügt sie hier über eine nach innen weisende Rastnut 42c, die der Aufnahme der Einlassventileinheit 50 dient.

Diese Einlassventileinheit 50 besteht aus einem mit nicht dargestellten Durchgangskanälen versehenen Einsatz 52, der zur Herstellung der Rastverbindung mit einem umlaufenden Rastring 52a ausgebildet ist. In diesen Einsatz ist ein elastisch verformbarer schirmförmiger Ventilkörper 54 einrastbar, der die nicht dargestellten Durchgangskanäle verschließt, bis durch einen Unterdruck innerhalb des Hauptbauteils (Hauptkörper) 40 eine Verformung des Ventilkörpers 54 und dadurch ein Öffnen der Durchgangskanäle erfolgt.

Innerhalb der Gehäusehülse (Verbindungsabschnitt) 42 ist ein schlauchartiges Bauteil (formflexible Wandung) 44 eingesetzt, welches aus einem elastisch verformbaren Kunststoff besteht und welches in oben genannter Art einstückig mit der Gehäusehülse (Verbindungsabschnitt) 42 ausgebildet ist. Dieses Bauteil (formflexible Wandung) 44 ist lediglich an seinen Stirnenden (Eingangsseite und Ausgangsseite) 44a, 44b offen, wobei die das Stirnende (Eingangsseite) 44a in Richtung des Einlassventils 50 weist und wobei das Stirnende (Ausgangsseite) 44b in Richtung der Applikationsspitze 60 weist. Dieser schlauchförmige Körper (formflexible Wandung) 44 umgibt eine Pumpkammer 46. Zum Zwecke des Pumpens von Flüssigkeit mittels dieser Pumpkammer 46 kann das Innenvolumen der Pumpkammer 46 reduziert werden. Zu diesem Zweck ist im Hülsenkörper (Verbindungsabschnitt) 42 eine Aussparung 42d vorgesehen, durch die hindurch der elastisch verformbare schlauchförmige Körper (formflexible Wandung) 44 in der in Fig. 2 gestrichelt angedeuteten Weise verformt werden kann. Die durch die Aussparung 42d erreichbare Außenfläche des Körpers (formflexible Wandung) 44 bildet die Betätigungshandhabe 44c des Spenders 10.

An der zur Applikationsspitze 60 hinweisenden Ausgangsseite der Pumpkammer 46 ist ein Auslassventil 48 vorgesehen, welches durch zwei als einstückiger Teil des Schlauchkörpers (formflexible Wandung) 44 ausgebildete Ventillippen gebildet wird, wobei diese Ventillippen zum Verschließen der Pumpkammer 46 aneinander anliegen, bis sie aufgrund eines Überdrucks in der Pumpkammer 46 voneinander getrennt werden und dadurch den Zugang von der Pumpkammer 46 in die Applikationsspitze 60 und somit zur Austragöffnung 64 freigeben.

Figur 3 zeigt die Handhabung des erfindungsgemäßen Spenders 10. Dieser wird in gleicher Art wie ein Stift gehalten, wobei er durch Zeigefinger 3, Daumen 2 und Mittelfinger 4 geführt wird. Er liegt dabei gleichzeitig in der Beuge 5 zwischen Daumen 2 und Zeigefinger 3 an. Diese Art des Haltens gewährleistet, dass die Austragöffnung 64 sicher geführt werden kann, so dass ein punktgenaues Austragen des kosmetischen Mediums möglich ist. Wie anhand der Fig. 3 gut ersichtlich ist, in die Position der Betätigungshandhabe 44c so gewählt, dass diese gut mit dem Zeigefinger betätigt werden kann, während der Stift durch Daumen 2 und Mittelfinger 4 gestützt wird.

Die Funktionsweise des Spenders wird anhand der Fig. 4a bis 4e erläutert. Fig. 4a zeigt einen Lieferzustand des Spenders, in dem die Pumpkammer 46 noch leer ist. Zur Verwendung des Spenders wird dieser in oben beschriebener Art ergriffen, so dass der Zeigefinger 3 auf der Betätigungshandhabe 44c ruht. Zur Inbetriebnahme des Spenders 10 muss zunächst Flüssigkeit in die Pumpkammer 46 gefördert werden. Hierzu wird in der in Fig. 4b verdeutlichten Weise die Betätigungshandhabe 44c durch die Öffnung (Aussparung) 42d hindurch eingedrückt, so dass das Volumen der Pumpkammer 46 verringert wird. Hierdurch kommt es zu einem Öffnen des Auslassventils 48, so dass die Luft zum Teil aus der Pumpkammer 46 ausströmt. Beim Loslassen der Betätigungshandhabe 44c entspannt sich der schlauchförmige Körper (formflexible Wandung) 44 wieder und erzeugt dabei einen Unterdruck in der Pumpkammer 46. Dies führt zu einem Schließen des Auslassventils 48 und zu einem Öffnen des Einlassventils 50, wodurch Flüssigkeit aus dem Flüssigkeitsspeicher 26 in die Pumpkammer 46 eingesogen wird. Gleichzeitig kommt es zu einer Verlagerung des Schleppkolbens 24. Der hierdurch erzielte Zustand ist in Fig. 4c dargestellt. Durch mehrfaches Wiederholen einer solchen initialen Betätigung wird die Pumpkammer 46 schrittweise mit Flüssigkeit gefüllt.

Fig. 4d zeigt einen Zustand des Spenders 10, in dem dieser bereits eine vollständig die mit Flüssigkeit befüllte Pumpkammer 46 aufweist. Wenn ausgehend von diesem Zustand die Betätigungshandhabe 44c mit dem Zeigefinger eingedrückt wird, wird bei geschlossenem Einlassventil 50 die betreffende Flüssigkeitsmenge durch die Austragöffnung 64 ausgetragen. Die Unmittelbarkeit zwischen der Volumenreduktion der Pumpkammer 46 und dem Flüssigkeitsaustrag führt zu einer einfachen Möglichkeit, sehr dosiert die Flüssigkeit durch die Austragöffnung 64 hindurch auszutragen, wobei es aufgrund der stiftähnliche Handhabung des Spenders 10 recht einfach ist, nicht nur genau die gewünschte Menge auszutragen, sondern diese auch an der gewünschten Stelle, insbesondere der gewünschten Hautpartie, auszutragen.

## Patentansprüche

1. Kosmetikspender (10) in Stiftform zum Austragen eines kosmetischen Mediums, wobei der Spender zur stiftähnliche Handhabung vorgesehen ist, um die genau gewünschte Menge des Mediums an der gewünschten Stelle auszutragen zu können, mit
- einem sich in einer Haupterstreckungsrichtung erstreckenden länglichen Gehäuse (20)
- einer Austragöffnung (64) an einem Stirnende des Gehäuses,
- einem innerhalb des Gehäuses angeordneten Flüssigkeitsspeicher (26), und
- einer innerhalb des Gehäuses angeordneten Pumpeinrichtung, die über eine an einer Mantelfläche des Gehäuse angeordnete Betätigungshandhabe (44c) betätigt werden kann und die eine Pumpkammer (46) aufweist, welche an einer Eingangsseite mit dem Flüssigkeitsspeicher (26) und an einer Ausgangsseite mit der Austragöffnung (64) verbunden ist,
wobei
- die Pumpkammer (46) zumindest abschnittsweise durch eine formflexible Wandung (44) begrenzt wird, deren Außenseite die Betätigungshandhabe (44c) bildet,
**dadurch gekennzeichnet, dass**
- die formflexible Wandung (44) die Pumpkammer (46) umfänglich umgibt und lediglich an der Eingangsseite (44a) und der Ausgangsseite (44b) Öffnungen aufweist,
- bezogen auf die Haupterstreckungsrichtung (1) beidseitig der Betätigungshandhabe (44c) Gehäuseabschnitte (22) des Gehäuses vorgesehen sind, die als starre Gehäuseabschnitte ausgebildet sind und miteinander durch einen ebenfalls starren Verbindungsabschnitt (42) verbunden sind,
- der Verbindungsabschnitt (42) die formflexible Wandung (44) umfänglich umgibt und eine Aussparung (42d) aufweist, durch die hindurch die Betätigungshandhabe (44c) betätigt werden kann, und eine Gegenkraftfläche (42e) bildet, die in Umfangsrichtung auf der der Betätigungshandhabe (44c) gegenüberliegenden Seite des Gehäuses angeordnet ist, und
- zwischen dem Flüssigkeitsspeicher (26) und der Pumpkammer (46) ein als Überdruckventil gestaltetes Einlassventil (50) und zwischen der Pumpkammer (46) und der Austragöffnung (64) ein als Überdruckventil gestaltetes Auslassventil (48) vorgesehen ist, wobei das Einlassventil (50) oder das Auslassventil (48) durch einstückig mit der flexiblen Wandung ausgebildete Ventilflächen (48a) gebildet wird, wobei die flexible Wandung zwei bei Druckgleichheit beiderseits des Ventils aneinander anliegende Lippen aufweist, die sich bei Überdruck bzw. Unterdruck in der Pumpkammer voneinander lösen und somit ein Ausströmen bzw. Einströmen von Medium gestatten.

2. Kosmetikspender (10) nach Anspruch 1,
**dadurch gekennzeichnet, dass**
die formflexible Wandung (44) und der Verbindungsabschnitt (42) als einstückiges Zweikomponenten-Spritzteil ausgebildet sind

## Claims

1. Cosmetics dispenser (10) in the shape of a pen for discharging a cosmetics medium, wherein the dispenser is intended to be handled like a pen in order to be able to discharge the precisely required quantity of the medium at the desired location, with
- an elongate housing (20) extending in a main direction of extent,
- a discharge opening (64) at a front end of the housing,
- a liquid reservoir (26) arranged inside the housing, and
- a pump mechanism arranged inside the housing, which pump mechanism can be actuated via an actuating button (44c) arranged on a jacket surface of the housing and has a pump chamber (46) which is connected to the liquid reservoir (26) at an inlet side and to the discharge opening (64) at an outlet side,
wherein
- the pump chamber (46) is delimited at least in parts by a dimensionally flexible wall (44), of which the outer surface forms the actuating button (44c),
**characterized in that**
- the dimensionally flexible wall (44) surrounds the pump chamber (46) circumferentially and has openings only at the inlet side (44a) and the outlet side (44b),
- housing sections (22) of the housing, provided on both sides of the actuating button (44c) in relation to the main direction of extent (1), are designed as rigid housing sections and are connected to one another by a likewise rigid connecting section (42),
- the connecting section (42) surrounds the dimensionally flexible wall (44) circumferentially and has a recess (42d) through which the actuating button (44c) can be actuated, and forms a counterforce surface (42e) arranged in the circumferential direction on the side of the housing opposite the actuating button (44c), and
- an inlet valve (50) designed as a pressure relief valve is provided between the liquid reservoir (26) and the pump chamber (46) and an outlet valve (48) designed as a pressure relief valve is provided between the pump chamber (46) and the discharge opening (64), wherein the inlet valve (50) or the outlet valve (48) is formed by valve surfaces (48a) configured integrally with the flexible wall, wherein the flexible wall has two lips which bear on each other when the pressure on both sides of the valve is equal and which disengage from each other in the event of overpressure or negative pressure in the pump chamber, and thus permit an outflow or inflow of medium.

2. Cosmetics dispenser (10) according to Claim 1, **characterized in that** the dimensionally flexible wall (44) and the connecting section (42) are designed as an integral two-component injection moulded part.

## Revendications

1. Distributeur de produits cosmétiques (10) sous forme de bâton pour délivrer un agent cosmétique, le distributeur étant prévu pour être manipulé comme un bâton afin de pouvoir délivrer la quantité exacte souhaitée d'agent à l'endroit souhaité, comprenant
- un boîtier allongé (20) s'étendant dans une direction d'étendue principale,
- une ouverture de distribution (64) à une extrémité frontale du boîtier,
- un réservoir de liquide (26) disposé à l'intérieur du boîtier, et
- un dispositif de pompe disposé à l'intérieur du boîtier, qui peut être actionné par le biais d'une manette d'actionnement (44c) disposée au niveau d'une surface d'enveloppe du boîtier et qui présente une chambre de pompe (46) qui est connectée au niveau d'un côté d'entrée au réservoir de liquide (26) et au niveau d'un côté de sortie à l'ouverture de distribution (64),
- la chambre de pompe (46) étant limitée au moins en partie par une paroi de forme flexible (44) dont le côté extérieur forme la manette d'actionnement (44c),
**caractérisé en ce que**
- la paroi de forme flexible (44) entoure la chambre de pompe (46) sur sa périphérie et présente des ouvertures seulement au niveau du côté d'entrée (44a) et du côté de sortie (44b),
- des portions de boîtier (22) du boîtier sont prévues de part et d'autre de la manette d'actionnement (44c) par rapport à la direction d'étendue principale (1), lesquelles sont réalisées sous forme de portions de boîtier rigides et sont connectées les unes aux autres par une portion de liaison également rigide (42),
- la portion de liaison (42) entoure la paroi de forme flexible (44) sur sa périphérie et présente un évidement (42d) à travers lequel la manette d'actionnement (44c) peut être actionnée, et forme une surface de force conjuguée (42e) qui est disposée dans la direction périphérique du côté du boîtier opposé à la manette d'actionnement (44c), et
- entre le réservoir de liquide (26) et la chambre de pompe (46) est prévue une soupape d'entrée (50) configurée sous forme de soupape de surpression et entre la chambre de pompe (46) et l'ouverture de distribution (64) est prévue une soupape de sortie (48) configurée sous forme de soupape de surpression, la soupape d'entrée (50) ou la soupape de sortie (48) étant formée par des surfaces de soupape (48a) réalisées d'une seule pièce avec la paroi flexible, la paroi flexible présentant deux lèvres s'appliquant l'une contre l'autre lors d'un équilibre de pression des deux côtés de la soupape, lesquelles, en cas de surpression ou de dépression dans la chambre de pompe, se détachent l'une de l'autre et permettent ainsi un écoulement ou un afflux d'agent.

2. Distributeur de cosmétiques (10) selon la revendication 1,
**caractérisé en ce que**
la paroi de forme flexible (44) et la portion de connexion (42) sont réalisées sous forme de pièce monobloc moulée par injection à deux composants.
